# EUROPÄISCHE PATENTANMELDUNG

(11) **EP 4 775 771 A1**
(43) Veröffentlichungstag der Anmeldung: **15.07.2026**
(21) Anmeldenummer: 26150193.6
(22) Anmeldetag: 05.01.2026
(51) Int. Cl.: E05B 47/00, E05B 47/02, E05C 7/04, E05C 9/04

(54) **VERRIEGELUNGSVORRICHTUNG MIT MOTOR FÜR EINE TÜR UND/ODER EIN FENSTER EINES GEBÄUDES**

(30) Priorität: 10.01.2025 DE 102025100717
(71) Anmelder: ASSA ABLOY Sicherheitstechnik GmbH, 72458 Albstadt (DE)
(72) Erfinder: Rittinger, Peter, 72474 Benzingen (DE)
(74) Vertreter: Louis Pöhlau Lohrentz

(57) **Zusammenfassung**

Es wird eine Verriegelungsvorrichtung (2, 3) für eine Tür (11) und/oder ein Fenster eines Gebäudes, insbesondere ein Einsteckschloss, vorgeschlagen, welches ein Gehäuse (22, 32) mit einem Riegelelement (33, 34) sowie einem Elektromotor (4) zum Antreiben des Riegelelements (33, 34) aufweist. Der Elektromotor (4) ist mittels einer Motorlagerplatte (5) in dem Gehäuse (22, 32) gehaltert, wobei die Motorlagerplatte (5) wenigstens zwei Befestigungslöcher (51, 52) zum Befestigen des Elektromotors (4) besitzt.

Um die Montage des Elektromotors (4) in dem Gehäuse (22, 32) zu vereinfachen, wird vorgeschlagen, dass die wenigstens zwei Befestigungslöcher (51, 52) als Langlöcher zum Justieren des Elektromotors (4) ausgebildet sind.

## Beschreibung

Die Erfindung betrifft eine Verriegelungsvorrichtung für eine Tür und/oder ein Fenster eines Gebäudes, insbesondere ein Einsteckschloss mit den Merkmalen des Oberbegriffs des Anspruchs 1.

In der Praxis sind solche Verriegelungseinrichtungen weit verbreitet. Sie werden beispielsweise in Form von motorisierten Schlössern oder Motorschlössern eingesetzt, um Türen und/oder Fenster von Gebäuden motorisch bzw. ferngesteuert zu verriegeln und/oder zu entriegeln.

Aus der DE 10 2020 207 485 A1 ist eine Motorsteuerung für eine angetriebene Schließung mit Einklemmschutz bekannt. Es handelt sich hier um einen Antrieb für ein Kraftfahrzeug. Der Motor der Motorsteuerung ist an einer Befestigungsplatte befestigt, welche Befestigungslöcher aufweist, durch die der Motor hindurch verschraubt wird.

Aus der CN 116905901 A ist eine elektrisch betriebene Verriegelungsvorrichtung bekannt. Diese weist eine Basisplatte auf, von der eine Montageplatte senkrecht absteht, an der ein Motor mittels vier Schrauben befestigt ist. Die Antriebswelle des Motors greift durch die Montageplatte durch und besitzt ein Zahnrad, um eine Zahnstange anzutreiben.

Der Erfindung liegt die Aufgabe zugrunde, eine Verriegelungsvorrichtung für eine Tür oder ein Fenster eines Gebäudes bereitzustellen, die motorisch angetrieben ist und dabei einfach herzustellen. Insbesondere soll die Verriegelungseinrichtung möglichst kompakt im Sinne von raumsparend aufgebaut sein und möglichst kostengünstig zu fertigen.

Diese Aufgabe wird erfindungsgemäß durch eine Verriegelungsvorrichtung mit den Merkmalen des Anspruchs 1 gelöst.

Erfindungsgemäß wird eine Verriegelungsvorrichtung für eine Tür und/oder ein Fenster eines Gebäudes, insbesondere Einsteckschloss vorgeschlagen, mit einem Gehäuse, in dem wenigstens ein Riegelelement zwischen einer Verriegelungsstellung und einer Entriegelungsstellung verfahrbar gelagert ist, und mit einem Elektromotor zum Antreiben des wenigstens einen Riegelelements zwischen seiner Verriegelungsstellung und seiner Entriegelungsstellung, oder zwischen seiner Entriegelungsstellung und seiner Verriegelungsstellung, sowie mit einer Steuerungseinrichtung, oder mit einer Anschlusseinrichtung, zum Ansteuern des Elektromotors, wobei der Elektromotor mittels einer Motorlagerplatte in dem Gehäuse oder an einer Platine der Steuerungseinrichtung oder der Anschlusseinrichtung gehaltert ist, und wobei die Motorlagerplatte wenigstens zwei Befestigungslöcher zum Befestigen des Elektromotors sowie eine Öffnung aufweist, durch die eine Antriebswelle des Elektromotors hindurchgreift. Wesentlich dabei ist, dass die wenigstens zwei Befestigungslöcher als Langlöcher oder als Führungsnuten zum Justieren des Elektromotors ausgebildet sind.

Über die Langlöcher kann der Elektromotor in dem Schlossgehäuse justiert werden. Dadurch kann zum einen eine exakte Ausrichtung des Elektromotors an die Getriebeelemente des Schlosses erzielt werden, und zum anderen kann eine einfache Kontaktierung der Anschlussfahnen des Motors erzielt werden. Letzteres ist vor allem bei kompakten Schlossgehäusen, in denen der Platz begrenzt ist, wichtig. Der Anschluss des Motors an eine Anschlusseinrichtung oder Steuerungseinrichtung ist eine Aufgabe, die eine entsprechende Fingerfertigkeit erfordert. Bei beengten Platzverhältnissen oder bei ungünstiger Positionierung der Anschlussfahnen kann diese Tätigkeit nur unter entsprechendem Zeitaufwand realisiert werden, was zu hohen Fertigungskosten führt. Durch das Justieren des Motors an der Motorlagerplatte können die Anschlussfahnen optimal positioniert werden, sodass auch der Anschluss des Elektromotors einfach von statten gehen kann.

Vorzugsweise wird unter Elektromotor ein Schrittmotor oder ein Gleichstrommotor verstanden. Die Steuerungseinrichtung zum Ansteuern des Motors kann beispielsweise einen Motortreiber aufweisen, über den der Motor gesteuert werden kann. Die Steuerungseinrichtung kann eine digitale Schnittstelle oder Busschnittstelle und eine Steuerelektronik, insbesondere mit Mikroprozessor aufweisen, um den Elektromotor zu steuern. Die Steuerungseinrichtung kann herkömmlich verdrahtet oder über eine Busschnittstelle mit einem Gebäudeleitbus verbunden werden, um den Elektromotor zu steuern.

Alternativ oder ergänzend kann auch eine Anschlusseinrichtung vorgesehen sein, um den Elektromotor elektrisch zu kontaktieren. Insbesondere weist die Anschlusseinrichtung an der einen Seite Anschlüsse für den Motor und an der anderen Seite Kontaktiermöglichkeiten für eine Verkabelung auf. Bei den Kontaktiermöglichkeiten kann es sich um Schraubklemmen oder selbstschneidende Klemmen oder ähnliches handeln.

Insbesondere weist der Elektromotor einen Drehabtrieb auf. Der Elektromotor kann als Spindelmotor oder Spindelantrieb ausgebildet sein, insbesondere eine Gewindespindel mit einer Spindelmutter antreiben.

Vorzugsweise wird unter Riegelelement des Schlosses ein Schlossriegel und/oder ein Fallenriegel und/oder eine Schlossfalle und/oder eine Riegelstange und/oder Treibriegelstange verstanden.

In einer einfach zu fertigenden Ausgestaltung kann die Motorlagerplatte als ein plattenförmiges Stanzteil, insbesondere aus einem Metallblech, oder einem Stahlblech, oder einem Aluminiumblech, ausgebildet sein.

Vorteilhafterweise kann der Motor an der Motorlagerplatte zur Justage gedreht werden. Dies hat den Vorteil, da Elektromotoren oftmals hinsichtlich der Position der Anschlussfahnen nicht definiert sind. Das bedeutet, am Markt erhältliche Elektromotoren weisen Anschlussfahnen auf, die in unterschiedlichen Winkeln am Gehäuse des Elektromotors angebracht sind. Wird keine Justagemöglichkeit des Motors vorgesehen, so steht man bei der Montage des Elektromotors im Schlossgehäuse vor der Aufgabe, die in unterschiedlichen Winkeln angeordneten Anschlussfahnen zu kontaktieren. Dies bedeutet einen erhöhten Arbeitsaufwand zum einen, zum anderen jeweils individuell abgelängte Anschlüsse bzw. Anschlussleitungen. Alternativ könnte auch eine Anschlussleitung vorgesehen werden, die auf die am ungünstigsten angeordnete Position einer Anschlussfahne abgestimmt ist, was jedoch dazu führen würde, dass in vielen Fällen zu lange Anschlussleitungen vorkonfektioniert werden, was zum einen einen Kostenfaktor und zum anderen einen Platzfaktor in dem Schlossgehäuse darstellt. Durch die Justagemöglichkeit können die Anschlussfahnen des Motors exakt zu den Anschlüssen der Steuerungseinrichtung oder Anschlusseinrichtung positioniert werden, sodass sich die Montage erleichtert und zudem einheitliche Anschlussleitungen verwendet werden können. Ein weiterer Vorteil ist dabei, dass die Länge der Anschlussleitungen möglichst kurz gehalten werden kann, was den Platzverhältnissen zugutekommt und zudem die geringsten Kosten nach sich zieht.

Vorzugsweise kann vorgesehen sein, dass die wenigstens zwei Langlöcher oder Führungsnuten gekrümmt sind, um den Elektromotor zu drehen.

Vorteilhafterweise kann vorgesehen sein, dass die wenigstens zwei Langlöcher oder Führungsnuten jeweils ein Kreissegment eines Kreises beschreiben, wobei die Antriebswelle in dem Zentrum des Kreises angeordnet ist.

Um einen besonders großen Einstellbereich zum Justieren des Motors zu ermöglichen, kann in einer Ausgestaltung vorgesehen sein, dass die wenigstens zwei Langlöcher oder Führungsnuten jeweils ein Kreissegment mit einem Winkel im Bereich von 170° bis 190°, vorzugsweise einen Winkel von 180° beschreiben. Damit kann der Elektromotor an der Motorlagerplatte um einen Halbkreis gedreht werden.

In einer vorteilhaften Ausgestaltung kann vorgesehen sein, dass die wenigstens zwei Langlöcher jeweils ein Kreissegment mit einem Winkel im Bereich von 80° bis 100°, vorzugsweise einen Winkel von 90° beschreiben. Dadurch kann der Elektromotor an der Motorlagerplatte um einen Viertelkreis gedreht werden.

Vorteilhafterweise kann vorgesehen sein, dass die Motorlagerplatte um 180° drehbar ausgebildet ist. Indem man die Motorlagerplatte selbst um 180° in dem Gehäuse drehen kann, erweitert sich die Justagemöglichkeit des Elektromotors, beispielsweise von einem Viertelkreis auf einen Halbkreis oder von einem Halbkreis auf einen Vollkreis.

Im Falle, dass die Justagemöglichkeit des Motors einen Viertelkreis beträgt und mittels drehbarer Montageplatte auf einen Halbkreis ausgeweitet wird, kann durch Umdrehen des Motors selbst an der Motorlagerplatte der Motor um einen Vollkreis gedreht werden, also jeglicher Winkel der Anschlussfahnen des Motors justiert werden.

Vorzugsweise kann vorgesehen sein, dass der Elektromotor in den Befestigungslöchern verschraubt ist. Durch das Verschrauben des Elektromotors ergibt sich zum einen eine einfache Befestigungsmöglichkeit des Elektromotors an der Montageplatte, und zum anderen kann durch Lösen der Verschraubung und Drehen des Elektromotors und anschließendes Festziehen der Verschraubung jederzeit auf einfache Art und Weise die Position des Elektromotors justiert werden.

In einer vorzugsweisen Ausgestaltung kann vorgesehen sein, dass der Elektromotor an seiner Stirnseite ein Getriebe aufweist, und über das Getriebe derart befestigt ist, dass das Getriebe mit der Motorlagerplatte verschraubt ist. Über das Getriebe kann eine Drehmoment- oder Drehzahlanpassung des Elektromotors erfolgen. Indem der Elektromotor und das Getriebe insbesondere als Baueinheit in einem gemeinsamen Gehäuse ausgeführt sind, kann entweder ein Elektromotor direkt mit seiner Stirnseite an der Motorlagerplatte befestigt werden oder der Elektromotor zusammen mit dem Getriebe befestigt werden, wobei dann das Gehäuse des Elektromotors, oder das Getriebe, an der Montagelagerplatte verschraubt wird.

Vorzugsweise kann die beschriebene Verrieglungsvorrichtung so ausgestaltet sein, dass der Elektromotor mit seiner Stirnseite an der Motorlagerplatte befestigt ist, und an seiner der Stirnseite abgewandten Seite eine Anschlussfahne oder mehrere Anschlussfahnen aufweist, um den Elektromotor elektrisch mit der Steuerungseinrichtung oder der Anschlusseinrichtung zu verbinden.

Insbesondere ist vorgesehen, dass durch das Justieren oder Drehen des Elektromotors an der Motorlagerplatte die Anschlussfahne oder die Anschlussfahnen relativ zu der Steuerungseinrichtung oder der Anschlusseinrichtung positioniert werden, insbesondere derart positioniert werden, dass die Anschlussleitung zu der Steuerungseinrichtung oder der Anschlusseinrichtung möglichst kurz ist oder sind.

Eine Anwendung der erfindungsgemäßen Verriegelungsvorrichtung kann beispielsweise bei Schlössern für Türen erfolgen. Es ist auch vorgesehen, dass die erfindungsgemäße Verriegelungsvorrichtung bei Türantrieben oder bei Notöffnungsvorrichtungen für Türen, wie beispielsweise bei einer motorisierten Panikdruckstange angewendet werden kann.

Weitere Ausführungen und Beispiele der Erfindung sind in den Figuren gezeigt. Dabei zeigen:
- Fig. 1: eine schematische Darstellung der Verriegelungsvorrichtung in einer zweiflügeligen Tür;
- Fig. 2: eine beispielhafte Ausgestaltung der Verriegelungsvorrichtung als ein Passivflügelschloss;
- Fig. 3a und 3b: die Montage des Motors an einer Grundplatte des Schlosses;
- Fig. 4a und 4b: eine stirnseitige Ansicht der Motorlagerplatte in unterschiedlichen Positionen.

In den Figuren sind beispielhafte Ausgestaltungen des erfindungsgemäßen Schlosses 2, 3 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 mit erfindungsgemäßen Schlössern 2, 3 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist als erfindungsgemäßes Schloss 2 ein Panikschloss 2 auf, welches über eine Türklinke 21 betätigbar ist. Das Panikschloss 2 ist als ein selbstverriegelndes Panikschloss 2 ausgebildet und weist als Riegelelemente einen selbsttätig vorschließenden Riegel sowie eine Schlossfalle auf. Über einen Motorantrieb ist das Panikschloss 2 zudem motorisch bzw. ferngesteuert betätigbar. Das bedeutet, dass der Riegel und/oder auch die Falle motorisch über einen Elektromotor entriegelbar sind. Der Motorantrieb ist mittels eines Anschlusskabels 161, welches durch den Gangflügel 15 und mittels eines flexiblen Kabelübergangs 171 über den Türrahmen 12 geführt ist, elektrisch angeschlossen.

In dem Standflügel 14 ist als erfindungsgemäßes Schloss 3 ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Elektromotor 4 auf, mittels dem das Treibriegelschloss 3 motorisch entriegelt werden kann. Das Anschlusskabel 16 des Elektromotors 4 ist durch den Standflügel 14 und mittels eines flexiblen Kabelübergangs 17 über den Türrahmen 12 geführt.

Das in Figur 2 schematisch dargestellte Treibriegelschloss 3 weist ein Schlossgehäuse 32 auf. Das Schlossgehäuse 32 weist einen Stulp 35, sowie einen Schlossboden 38 und eine Schlossdecke auf, die in Figur 2 der Übersichtlichkeit halber abgenommen wurde. An den Schmalseiten des Schlossgehäuses 32 weist dieses entsprechende Seitenwände, also eine dem Stulp 35 gegenüberliegende Rückwand, sowie eine obere und eine untere Seitenwand auf. In dem Schlossgehäuse 32 ist ein Fallenaufnahmeraum sowie ein Riegelaufnahmeraum angeordnet, in welche die Riegelelemente des Panikschlosses 2, also die Falle bzw. der Riegel, eingreifen können. Über Fallenschieber 36 bzw. Riegelschieber 37 kann mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden. Diese Entriegelung des Panikschlosses 2 mittels Fallenschieber 36 bzw. Riegelschieber 37 kann sowohl manuell über die Schlossnuss 31, wie auch motorisch über den Elektromotor 4 erfolgen.

Die Riegelelemente 33, 34, also die obere Treibriegelstange 33 und die untere Treibriegelstange 34 des Schlosses 3 sind jeweils in Anschlussschiebern aufgenommen. Die obere Treibriegelstange 33 ist in einem oberen Treibriegelstangenanschlussschieber 331 aufgenommen. Die untere Treibriegelstange 34 ist in einem unteren Treibriegelstangenanschlussschieber 341 aufgenommen. Zum Verriegeln des Schlosses werden die beiden Treibriegelstangenanschlussschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Treibriegelstangenanschlussschieber 331 und 341 in das Schlossgehäuse 32 eingezogen, nehmen dabei die Treibriegelstangen 33 und 34 mit in die Entriegeltstellung.

Der Antrieb der Treibriegelstangenanschlussschieber 331, 341 kann entweder manuell durch die Schlossnuss 31, oder motorisch ferngesteuert mittels des Elektromotors 4 erfolgen.

Der Motorantrieb umfasst den Antriebsmotor 4 bzw. Elektromotor 4 mit einem stirnseitig angeordneten Getriebe 44 und der Abtriebswelle 45. Der Elektromotor 4 ist über eine Motorlagerplatte 5 in dem Schlossgehäuse 32 befestigt. Dazu wird das stirnseitige Getriebe 44 des Elektromotors 4 mit der Motorlagerplatte 5 verschraubt. Die Abtriebswelle 45 ist mit einer Spindel 6 mit Spindelmutter 61 verbunden. Die Spindelmutter 61 wirkt mit dem oberen Treibriegelstangenanschlussschieber 331 zusammen, um diesen in die Entriegelungsrichtung zu beaufschlagen.

Der Elektromotor 4 wird von einer Steuerungseinrichtung 43 angesteuert. Dazu weist der Elektromotor 4 zwei Anschlussfahnen 41, 42 auf. Die Anschlussfahnen 41, 42 sind an dem der Stirnseite gegenüberliegenden Ende des Elektromotors 4 angeordnet und werden mittels Anschlusskabel 431 mit der Steuerungseinrichtung 43 verbunden.

Die Fig. 3a zeigt eine schematische dreidimensionale Ansicht des Elektromotors 4 auf dem Schlossboden 38 des Schlosses der Fig. 2. Die übrigen Komponenten des Schlosses 3 sind der Übersichtlichkeit halber nicht dargestellt. In der Fig. 3b ist derselbe Motor aus einer anderen Perspektive dargestellt.

Wie in der Fig. 3a ersichtlich, ist der Elektromotor 4 mittels zweier Schrauben 551, 552 in Langlöchern 51 und 52 der Montageplatte 5 verschraubt. Die Montageplatte 5 weist in ihrem Zentrum eine Öffnung 53 auf, durch die die Abtriebswelle 45 des Motors hindurchgreift. Die Abtriebswelle 45 des Motors kann mittels einer Kupplung mit weiteren Getriebeelementen des Schlosses verbunden werden, beispielsweise einer Spindel 6.

Der Elektromotor 4 weist ein zylinderförmiges Gehäuse auf. In Richtung seiner Stirnseite weist der Elektromotor 4 ein Getriebe 44 auf, welches in das Gehäuse des Elektromotors integriert ist. Die Befestigung des Elektromotors 4 an der Montageplatte 5 erfolgt stirnseitig im Bereich der Stirnseite seines Gehäuses bzw. des Getriebes 44. An seiner der Stirnseite gegenüberliegenden Unterseite weist der Elektromotor 4 zwei Anschlussfahnen 41 und 42 auf. Die Position der Anschlussfahnen 41 und 42 an dem Elektromotor ist hinsichtlich ihres Winkels bezogen auf die stirnseitigen Befestigungslöcher zufällig und nicht vorhersehbar. Am Markt befindliche Elektromotoren sind diesbezüglich nicht spezifiziert und nicht selektiert. Daher ist es von Vorteil, die Position des Elektromotors 4 an der Montageplatte 5 zu justieren, um eine einfache Kontaktierung der Anschlussfahnen 41 und 42 zu ermöglichen. Dazu sind die Langlöcher 51 und 52 der Montageplatte 5 gekrümmt bzw. gebogen in Form eines Viertelkreissegmentes ausgeführt. Jedes der Langlöcher 51 und 52 beschreibt dabei einen Winkel von 90°. Durch Lösen bzw. Lockern der Verschraubungen 551, 552 kann der Elektromotor 4 entlang der Langlöcher 51 und 52 verstellt werden. Sofern die Anschlussfahnen 41 und 42 ihre korrekte Position erreicht haben, kann der Elektromotor 4 mittels Wiederanziehen der Verschraubung 551, 552 an dieser Position fixiert werden.

In den Figuren 4a und 4b ist die Montageplatte 5 vergrößert dargestellt. Die Montageplatte 5 weist an ihrer Unterseite bzw. Oberseite einen Steg 541, 542 auf. Mit diesem Steg wird die Montageplatte 5 in eine entsprechend geformte Ausnahme des Schlossbodens 38 eingesetzt. Auch die Schlossdecke weist eine entsprechende Ausnehmung auf, sodass, wenn auf das Schloss die Schlossdecke aufgesetzt wird, der entsprechend andere Steg der Montageplatte 5 in eine Ausnehmung der Schlossdecke eingreift und dort fixiert wird. Dadurch wird die Montageplatte 5 formschlüssig in dem Schlossgehäuse aufgenommen. Von Vorteil ist, dass eine zusätzliche Befestigung der Montageplatte 5 in dem Schlossgehäuse entfallen kann. Auch dadurch wird die Herstellung des erfindungsgemäßen Schlosses bzw. der erfindungsgemäßen Verriegelungsvorrichtung vereinfacht.

Die Montageplatte 5 ist drehbar ausgebildet. Die Montageplatte 5 kann um 180° gedreht werden, sodass der in Fig. 4a untere Steg 542 nach oben zu liegen kommt wie in Fig. 4b dargestellt und der in Fig. 4a obere Steg 541 dann nach unten zu liegen kommt, wie ebenfalls in Fig. 4b dargestellt. Durch das Drehen der Motorlagerplatte 5 um 180° kann auch bei dem als Viertelkreis ausgebildeten Langlöchern 51 und 52 der Elektromotor 4 um einen ganzen Halbkreis gedreht werden, um die Anschlussfahnen 41 und 42 zu justieren. Zusätzlich kann die Motorlagerplatte 5 um ihre Hochachse gedreht werden. Dadurch ist es möglich, obwohl die Langlöcher 51 und 52 lediglich einen Viertelkreis beschreiben, einen Vollkreis zur Justage des Elektromotors 4 abzudecken. Dadurch ergibt sich auf einfache Art und Weise eine Justiermöglichkeit des Elektromotors 4 an der Motorlagerplatte 5 bzw. in dem Gehäuse der Verriegelungsvorrichtung bzw. dem Schlossgehäuse 32. Dadurch wird es möglich, selbst wenn ein am Markt erhältlicher Elektromotor Anschlussfahnen in einem sehr ungünstigen Winkel besitzt, durch Justieren des Elektromotors diese so zu positionieren, dass die Herstellung des Schlosses in Bezug auf die elektrische Kontaktierung des Motors einfach und kostengünstig durchführbar ist.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel
- 161: Anschlusskabel
- 17: flexibler Kabelübergang
- 171: flexibler Kabelübergang

- 2: Aktivflügelschloss/Panikschloss
- 21: Türklinke
- 22: Schlossgehäuse

- 3: Passivflügelschloss/Treibriegelschloss
- 31: Schlossnuss
- 32: Schlossgehäuse
- 33: obere Treibriegelstange
- 331: oberer Treibriegelstangenanschlussschieber
- 34: untere Treibriegelstange
- 341: unterer Treibriegelstangenanschlussschieber
- 35: Schlossstulp
- 36: Fallenschieber
- 37: Riegelschieber
- 38: Schlossboden

- 4: Elektromotor
- 41: Anschlussfahne
- 42: Anschlussfahne
- 43: Steuerungseinrichtung
- 431: Anschlussleitung
- 44: Getriebe
- 45: Antriebswelle

- 5: Motorlagerplatte
- 51: erstes Langloch
- 52: zweites Langloch
- 53: Öffnung
- 541: erster Steg
- 542: zweiter Steg
- 551: erste Schraube
- 552: zweite Schraube

- 6: Spindel
- 61: Spindelmutter

## Patentansprüche

1. Verriegelungsvorrichtung (1) für eine Tür (11) und/oder ein Fenster eines Gebäudes,
mit einem Gehäuse (22, 32), in dem wenigstens ein Riegelelement (33, 34) zwischen einer Verriegelungsstellung und einer Entriegelungsstellung verfahrbar gelagert ist,
und mit einem Elektromotor (4) zum Antreiben des wenigstens einen Riegelelements (33, 34) zwischen seiner Verriegelungsstellung und seiner Entriegelungsstellung, oder zwischen seiner Entriegelungsstellung und seiner Verriegelungsstellung, sowie mit einer Steuerungseinrichtung (43), oder mit einer Anschlusseinrichtung, zum Ansteuern des Elektromotors (4),
wobei der Elektromotor (4) mittels einer Motorlagerplatte (5) in dem Gehäuse (22, 32) oder an einer Platine der Steuerungseinrichtung (43) oder der Anschlusseinrichtung gehaltert ist,
und wobei die Motorlagerplatte (5) wenigstens zwei Befestigungslöcher zum Befestigen des Elektromotors (4) sowie eine Öffnung (53) aufweist, durch die eine Antriebswelle (45) des Elektromotors (4) hindurchgreift,
**dadurch gekennzeichnet,**
**dass** die wenigstens zwei Befestigungslöcher als Langlöcher (51, 52) oder als Führungsnuten zum Justieren des Elektromotors (4) ausgebildet sind.

2. Verrieglungsvorrichtung nach Anspruch 1,
**dadurch gekennzeichnet,**
**dass** die wenigstens zwei Langlöcher (51, 52) oder Führungsnuten gekrümmt sind, um den Elektromotor (4) zu drehen.

3. Verrieglungsvorrichtung nach Anspruch 1 oder 2,
**dadurch gekennzeichnet,**
**dass** die wenigstens zwei Langlöcher (51, 52) oder Führungsnuten jeweils ein Kreissegment eines Kreises beschreiben, wobei die Antriebswelle (45) in dem Zentrum des Kreises angeordnet ist.

4. Verrieglungsvorrichtung nach einem der Ansprüche 1 bis 3,
**dadurch gekennzeichnet,**
**dass** die wenigstens zwei Langlöcher (51, 52) oder Führungsnuten jeweils ein Kreissegment mit einem Winkel im Bereich von 170° bis 190°, vorzugsweise einen Winkel von 180° beschreiben.

5. Verrieglungsvorrichtung nach einem der Ansprüche 1 bis 3,
**dadurch gekennzeichnet,**
**dass** die wenigstens zwei Langlöcher (51, 52) jeweils ein Kreissegment mit einem Winkel im Bereich von 80° bis 100°, vorzugsweise einen Winkel von 90° beschreiben.

6. Verrieglungsvorrichtung nach einem der vorhergehenden Ansprüche,
**dadurch gekennzeichnet,**
**dass** die Motorlagerplatte (5) um 180° drehbar ausgebildet ist.

7. Verrieglungsvorrichtung nach einem der vorhergehenden Ansprüche,
**dadurch gekennzeichnet,**
**dass** der Elektromotor (4) in den Befestigungslöchern verschraubt ist.

8. Verrieglungsvorrichtung nach einem der vorhergehenden Ansprüche,
**dadurch gekennzeichnet,**
**dass** der Elektromotor (4) an seiner Stirnseite ein Getriebe (44) aufweist, und über das Getriebe (44) derart befestigt ist, dass das Getriebe (44) mit der Motorlagerplatte (5) verschraubt ist.

9. Verrieglungsvorrichtung nach einem der vorhergehenden Ansprüche,
**dadurch gekennzeichnet,**
**dass** der Elektromotor (4) mit seiner Stirnseite an der Motorlagerplatte (5) befestigt ist, und an seiner der Stirnseite abgewandten Seite eine Anschlussfahne oder mehrere Anschlussfahnen (41, 42) aufweist, um den Elektromotor (4) elektrisch mit der Steuerungseinrichtung (43) oder der Anschlusseinrichtung zu verbinden.

10. Verriegelungsvorrichtung nach Anspruch 9,
**dadurch gekennzeichnet,**
**dass** durch das Justieren oder Drehen des Elektromotors (4) an der Motorlagerplatte (5) die Anschlussfahne oder die Anschlussfahnen (41, 42) relativ zu der Steuerungseinrichtung (43) oder der Anschlusseinrichtung positioniert werden, insbesondere derart positioniert werden, dass die Anschlussleitung (431) zu der Steuerungseinrichtung (43) oder der Anschlusseinrichtung möglichst kurz ist oder sind.

11. Verriegelungsvorrichtung nach einem der vorhergehenden Ansprüche,
**dadurch gekennzeichnet,**
**dass** die Verriegelungsvorrichtung als Einsteckschloss ausgebildet ist.
